# FASCICULE DE BREVET EUROPEEN

(11) **EP 3 266 278 B1**
(45) Date de publication et mention de la délivrance du brevet: **12.12.2018**
(21) Numéro de dépôt: 16717418.4
(22) Date de dépôt: 01.03.2016
(51) Int. Cl.: H05B 3/06, H05B 3/14, H05B 3/56

(54) **CÂBLE CHAUFFANT A FLUX THERMIQUE ORIENTE**
HEIZKABEL MIT GERICHTETEM WÄRMEFLUSS
HEATING CABLE WITH DIRECTED HEAT FLOW

(30) Priorité: 03.03.2015 FR 1551762
(43) Date de publication de la demande: 10.01.2018
(73) Titulaire: Heatself, 76680 Saint-Saëns (FR)
(72) Inventeur: PAUL BERT, Philippe, 76680 Saint-Saëns (FR)
(74) Mandataire: Cabinet Chaillot
(86) Numéro de dépôt international: PCT/FR2016/050455
(87) Numéro de publication internationale: WO 2016/139413

(56) Documents cités:
- US-A- 4 334 148
- US-A- 4 346 277

## Description

La présente invention concerne le domaine des câbles chauffants, et porte en particulier sur un câble chauffant plat, flexible, à flux thermique orienté.

On connaît les câbles chauffants destinés à être fixés à un support à chauffer. Ceux-ci sont souvent fixés au support à chauffer par des colliers, ce qui rend l'efficacité de chauffe du support optimale au niveau des colliers, et d'efficacité moindre entre les colliers.

En outre, une partie non négligeable de la chaleur est généralement perdue du côté du câble non fixé au support à chauffer, ce qui diminue fortement le rendement du câble chauffant.

US4334148A décrit un câble chauffant plat, flexible, comprenant : au moins deux conducteurs métalliques s'étendant suivant la direction longitudinale du câble chauffant; une matrice chauffante dans laquelle les conducteurs métalliques sont noyés ; et un isolant électrique enveloppant la matrice chauffante, la matrice chauffante étant plate et possédant une face supérieure plate et une face inférieure plate de telle sorte que l'isolant électrique possède une face externe supérieure plate et une face externe inférieure plate. 1

La présente invention vise à résoudre les inconvénients de l'état antérieur de la technique, en proposant un câble chauffant plat, flexible, à flux thermique orienté, ledit câble chauffant plat possédant au niveau de l'une de ses faces plates un isolant thermique et au niveau de l'autre de ses faces plates une couche adhésive qui permet d'assurer un contact uniforme avec un support à chauffer afin d'augmenter l'efficacité de chauffe, et l'isolant thermique permettant d'orienter le flux thermique produit par le câble chauffant vers le support à chauffer afin de réduire les déperditions thermiques sur les faces du câble chauffant ne nécessitant pas de chauffage.

La présente invention a donc pour objet un câble chauffant plat, flexible, caractérisé par le fait qu'il comprend :
au moins deux conducteurs métalliques s'étendant suivant la direction longitudinale du câble chauffant ;
une matrice chauffante dans laquelle les conducteurs métalliques sont noyés ;
un isolant électrique enveloppant la matrice chauffante, la matrice chauffante étant plate et possédant une face supérieure plate et une face inférieure plate de telle sorte que l'isolant électrique possède une face externe supérieure plate et une face externe inférieure plate ;
un isolant thermique formé sur l'une des faces externes supérieure et inférieure de l'isolant électrique ; et
une couche adhésive formée sur l'autre des faces externes supérieure et inférieure de l'isolant électrique, la face adhésive de la couche adhésive étant celle opposée à celle disposée sur l'isolant électrique et configurée pour coller le câble chauffant sur un support, l'isolant thermique et la couche adhésive étant accolés sur les côtés de l'isolant électrique de telle sorte que l'isolant thermique et la couche adhésive enveloppent l'isolant électrique ;
la résistance thermique de l'isolant thermique étant supérieure à celle de la couche adhésive de telle sorte qu'un flux thermique produit par la matrice chauffante est orienté vers la face externe de l'isolant électrique portant la couche adhésive.

Le câble chauffant est plat et de faible épaisseur, de préférence sous forme de ruban, conditionné ou non sous forme de bobine, et la matrice chauffante permet de chauffer par l'intermédiaire d'un courant électrique circulant dans la matrice chauffante.

Le câble peut avantageusement être coupé, pour dénuder les conducteurs métalliques en vue de la connexion du câble chauffant à une source de courant par une borne, une fiche, une prise ou similaires.

Selon une caractéristique particulière de l'invention, la résistance thermique de l'isolant thermique est ajustée par l'épaisseur de l'isolant thermique formé sur l'isolant électrique, notamment par rapport à l'épaisseur de la couche adhésive, ou par le choix du matériau de l'isolant thermique.

Selon une caractéristique particulière de l'invention, le câble chauffant comprend en outre un écran thermique disposé entre l'isolant électrique et l'isolant thermique, l'écran thermique s'étendant de préférence sur toute la longueur du câble chauffant et s'étendant transversalement sur toute ou partie de la largeur de la face de l'isolant électrique sur laquelle est disposé l'isolant thermique, l'écran thermique étant avantageusement noyé dans l'isolant thermique, au voisinage de la face de l'isolant thermique en contact avec l'isolant électrique.

Selon une caractéristique particulière de l'invention, l'écran thermique peut recouvrir l'isolant thermique, l'isolant thermique se trouvant alors entre l'écran thermique et l'isolant électrique.

Ainsi, l'écran thermique permet de davantage limiter le flux thermique traversant l'isolant thermique, orientant ainsi la plus grande partie du flux thermique produit par la matrice chauffante vers la couche adhésive et donc vers le support à chauffer.

L'écran thermique peut être en polyester à faible retrait, polyester stabilisé, complexe polyester non tissé et aluminium, complexe polyester non tissé et polyester, ou matériau de type polyétherimide (PEI).

L'isolant thermique peut être un polymère de type polyoléfine, fluoropolymère, polymère thermoplastique ou alliage de polymères.

Le polymère de type polyoléfine peut, par exemple, être du polyéthylène ou du polyéthylène réticulé.

Le fluoropolymère peut, par exemple, être l'un parmi du FEP (éthylène propylène fluoré), du PVDF (polyfluorure de vinylidène), du ECTFE (polyéthylènechlorotrifluoroéthylène) ou du ETFE (éthylène tétrafluoroéthylène).

Selon une caractéristique particulière de l'invention, l'isolant thermique est une gaine thermiquement isolante.

L'homme du métier, en fonction du matériau constituant la couche adhésive et du matériau constituant l'isolant thermique, ajuster l'épaisseur de l'isolant thermique pour orienter le flux selon l'invention. L'homme du métier saura également au besoin choisir un matériau pour l'isolant thermique.

Ainsi, la gaine thermiquement isolante permet de limiter le flux thermique traversant celle-ci, orientant ainsi une grande partie du flux thermique produit par la matrice chauffante vers la couche adhésive et donc vers le support à chauffer.

L'isolant thermique peut aussi avantageusement être un isolant électrique.

La couche adhésive peut être un adhésif double face appliqué sur la face externe de l'isolant électrique opposée à celle sur laquelle est disposé l'isolant thermique.

Ainsi, l'adhésif double face permet d'assurer une surface de contact plus importante avec le support à chauffer afin d'augmenter l'efficacité de chauffe, et l'isolant thermique permet d'orienter le flux thermique produit par la matrice chauffante vers le support à chauffer afin de réduire les déperditions thermiques sur les faces du câble chauffant ne nécessitant pas de chauffage.

De plus, l'adhésif à double face permet une simplicité d'installation du câble chauffant sur un support à chauffer. Le câble chauffant étant plat et flexible, celui-ci peut, par exemple, facilement être enroulé sur toute la longueur ou autour d'un support de type canalisation tout en assurant un contact uniforme avec le support de type canalisation.

Selon une caractéristique particulière de l'invention, la matrice chauffante peut être une matrice chauffante semi-conductrice à coefficient de température positif.

La matrice chauffante semi-conductrice peut être réalisée en polymère à base de polyoléfine ou fluoropolymère chargé de noir de carbone ou d'un mélange de noir de carbone et de nanotubes de carbone. Le polymère à base de polyoléfine peut, par exemple, être du polyéthylène, et le fluoropolymère peut, par exemple, être du PVDF (polyfluorure de vinylidène), du FEP (éthylène propylène fluoré), du PFA (perfluoroalkoxy) ou du PEEK (polyétheréthercétone).

La matrice chauffante peut avantageusement avoir une résistance électrique qui varie en fonction de la température, pour une autorégulation de puissance électrique du câble chauffant. Des exemples de câbles chauffants autorégulés en température sont décrits dans le brevet américain US4876440.

Selon une caractéristique particulière de l'invention, le câble chauffant comprend au moins deux conducteurs métalliques s'étendant parallèlement suivant la direction longitudinale du câble chauffant.

Chaque conducteur métallique peut avantageusement être un toron en cuivre nickelé.

Ainsi, le ou les torons de cuivre nickelé permettent de transporter un courant électrique à l'intérieur du câble chauffant afin de chauffer la matrice chauffante pour que cette dernière produise un flux thermique orienté vers le support à chauffer.

Selon une caractéristique particulière de l'invention, l'isolant électrique est réalisé en polymère à base de polyoléfine.

Ainsi, l'isolant électrique présente de bonnes caractéristiques diélectrique et mécanique.

Le polymère à base de polyoléfine peut, par exemple, être du polyéthylène ou de l'élastomère thermoplastique.

Selon une caractéristique particulière de l'invention, le câble chauffant comprend en outre à chaque extrémité des bornes pour l'alimentation en courant des conducteurs métalliques. Il peut également comprendre des fiches ou des prises.

Selon une caractéristique particulière de l'invention, l'épaisseur du câble chauffant est comprise entre 0,1 et 15 mm et la largeur du câble chauffant est comprise entre 0,5 et 800 mm, sans que ces dimensions soient limitatives.

Ainsi, le câble chauffant peut facilement être plié ou courbé afin d'optimiser le contact avec un support à chauffer de forme quelconque.

L'invention a également pour objet une bobine comprenant un câble chauffant tel que défini ci-dessus enroulé.

Ainsi, le câble chauffant étant plat et flexible, celui-ci peut facilement être enroulé en forme de bobine afin de rendre son conditionnement compact.

Pour mieux illustrer l'objet de la présente invention, on va en décrire ci-après, à titre illustratif et non limitatif, deux modes de réalisation préférés, avec référence aux dessins annexés.

Sur ces dessins :
- la Figure 1 est une vue en coupe transversale d'un câble chauffant selon un premier mode de réalisation de la présente invention ; et
- la Figure 2 est une vue en coupe transversale d'un câble chauffant selon un second mode de réalisation de la présente invention.

Si l'on se réfère à la Figure 1, on peut voir qu'il y est représenté un câble chauffant 1 selon un premier mode de réalisation de la présente invention disposé sur un substrat à chauffer 2.

Le câble chauffant 1 est plat, flexible et de préférence à autorégulation de la puissance électrique en fonction de la température. Les modes de réalisation représentés sont à autorégulation de la puissance électrique en fonction de la température, mais l'invention n'est pas limitée à cet égard et les câbles à simple matrice chauffante entrent dans le cadre de la présente invention.

Le câble chauffant 1 comprend, sur toute sa longueur, deux conducteurs métalliques 3 s'étendant suivant la direction longitudinale du câble chauffant 1, une matrice chauffante semi-conductrice à coefficient de température positif 4 dans laquelle les conducteurs métalliques 3 sont noyés, et un isolant électrique 5 enveloppant la matrice chauffante semi-conductrice 4.

La matrice chauffante semi-conductrice 4 est plate et possède une face supérieure plate et une face inférieure plate de telle sorte que l'isolant électrique 5 possède une face externe supérieure plate et une face externe inférieure plate.

Le câble chauffant 1 comprend en outre, sur toute sa longueur, un isolant thermique 6 disposé sur la face externe supérieure de l'isolant électrique 5, et une couche adhésive représentée dans les modes de réalisation, sans que l'invention soit limitée à cet égard, sous la forme d'un adhésif à double face 7 disposé sur la face externe inférieure de l'isolant électrique 5. La couche adhésive 7 pourrait par exemple être extrudée avec l'isolant électrique 5, la face tournée vers l'extérieur de la couche adhésive 7 étant ensuite rendue adhésive.

Il est à noter que l'isolant thermique 6 et l'adhésif à double face 7 pourraient respectivement être disposés sur la face externe inférieure de l'isolant électrique 5 et sur la face externe supérieure de l'isolant électrique 5, sans s'écarter du cadre de la présente invention.

L'adhésif à double face 7 est ensuite collé, par un utilisateur, sur le substrat à chauffer 2 de telle sorte que le câble chauffant 1 est fixé au substrat à chauffer 2.

Le substrat à chauffer 2 peut, par exemple, être une canalisation, une gouttière ou une rampe d'accès d'un bâtiment.

La résistance thermique de l'isolant thermique 6 est supérieure à celle de l'adhésif à double face 7 de telle sorte qu'un flux thermique produit par la matrice chauffante semi-conductrice 4 est orienté vers la face externe de l'isolant électrique 5 portant l'adhésif à double face 7, c'est-à-dire vers le substrat à chauffer 2.

L'isolant thermique 6 est réalisé en polymère de type polyoléfine (par exemple, polyéthylène ou polyéthylène réticulé), fluoropolymère (par exemple, FEP, PVDF, ECTFE ou ETFE), polymère thermoplastique ou alliage de polymères.

Les deux conducteurs métalliques 3 sont deux torons en cuivre nickelé espacés l'un de l'autre, s'étendant parallèlement à la direction longitudinale du câble chauffant 1.

Il est à noter que le câble chauffant 1 pourrait comprendre plus que deux conducteurs métalliques 3, sans s'écarter du cadre de la présente invention.

La matrice chauffante semi-conductrice 4 est réalisée en polymère à base de polyoléfine (par exemple, polyéthylène) ou fluoropolymère (par exemple, PVDF ou FEP) chargé de noir de carbone.

L'isolant électrique 5 est réalisé en polymère à base de polyoléfine (par exemple, polyéthylène ou élastomère thermoplastique).

L'épaisseur du câble chauffant 1 est comprise, de préférence, entre 0,1 et 15 mm et la largeur du câble chauffant 1 est comprise, de préférence, entre 0,5 et 800 mm, l'invention n'étant pas limitée à cet égard.

Lorsqu'un courant électrique est injecté dans les conducteurs métalliques 3, la matrice chauffante semi-conductrice à coefficient de température positif 4 produit un flux thermique, ladite matrice chauffante 4 étant autorégulée en puissance électrique par rapport à la température. L'isolant thermique 6 permet d'orienter le flux thermique produit par la matrice chauffante 4 vers le substrat à chauffer 2, une partie mineure 8 du flux thermique traversant l'isolant thermique 6 et une partie majeure 9 du flux thermique traversant l'adhésif à double face 7 et atteignant le substrat à chauffer 2.

Ainsi, l'adhésif à double face 7 permet d'assurer une surface de contact plus importante du câble chauffant 1 avec le substrat à chauffer 2 afin d'augmentation l'efficacité de chauffe, et l'isolant thermique 6 permet de réduire les déperditions thermiques sur les faces du câble chauffant 1 ne nécessitant pas de chauffage.

Le câble chauffant 1 étant plat et flexible, celui-ci peut facilement être enroulé sur toute la longueur d'un substrat à chauffer 2 de type canalisation tout en assurant un contact uniforme sur toute la longueur de la canalisation.

Si l'on se réfère à la Figure 2, on peut voir qu'il y est représenté un câble chauffant 11 selon un second mode de réalisation de la présente invention.

Les éléments communs entre le premier mode de réalisation de l'invention sur la Figures 1 et ce second mode de réalisation de l'invention portent le même chiffre de référence auquel on a ajouté 10, et ne seront pas décrits plus en détail ici lorsqu'ils sont de structures identiques.

Le câble chauffant 11 comprend en outre, sur toute sa longueur, un écran thermique 20 disposé entre l'isolant électrique 15 et l'isolant thermique 16.

L'écran thermique 20 est réalisé en polyester à faible retrait, polyester stabilisé, complexe polyester non tissé et aluminium, complexe polyester non tissé et polyester, ou matériau de type polyétherimide (PEI).

Ainsi, l'écran thermique 20 permet de davantage limiter le flux thermique, produit par la matrice chauffante 14, traversant l'isolant thermique 16, orientant ainsi la plus grande partie du flux thermique produit par la matrice chauffante semi-conductrice 14 vers l'adhésif à double face 17 et donc vers le support à chauffer.

La disposition de l'écran thermique 20 entre l'isolant thermique 16 et l'isolant électrique 15 permet de réduire l'épaisseur de l'isolant thermique 16 par rapport à l'isolant thermique 6 de la Figure 1, permettant ainsi de réduire davantage l'épaisseur globale du câble chauffant 11.

Il est à noter que l'épaisseur de l'isolant thermique 16 pourrait également être identique à l'épaisseur de l'isolant thermique 6 de la Figure 1, sans s'écarter du cadre de la présente invention.

Le câble chauffant 1, 11 étant plat et flexible, de préférence en forme de ruban, celui-ci peut facilement être enroulé en bobine afin de rendre son conditionnement compact.

La présente invention porte également sur une bobine comprenant un câble chauffant 1, 11 selon la présente invention enroulé.

## Revendications

1. Câble chauffant (1 ,11) plat, flexible, comprenant :
- au moins deux conducteurs métalliques (3, 13) s'étendant suivant la direction longitudinale du câble chauffant (1, 11) ;
- une matrice chauffante (4, 14) dans laquelle les conducteurs métalliques (3, 13) sont noyés ; et
- un isolant électrique (5, 15) enveloppant la matrice chauffante (4, 14), la matrice chauffante (4, 14) étant plate et possédant une face supérieure plate et une face inférieure plate de telle sorte que l'isolant électrique (5, 15) possède une face externe supérieure plate et une face externe inférieure plate ;
le câble chauffant étant **caractérisé par le fait qu'**il comprend :
- un isolant thermique (6, 16) formé sur l'une des faces externes supérieure et inférieure de l'isolant électrique (5, 15) ; et
- une couche adhésive (7, 17) formée sur l'autre des faces externes supérieure et inférieure de l'isolant électrique (5, 15), la face adhésive de la couche adhésive (7, 17) étant celle opposée à celle disposée sur l'isolant électrique (5, 15) et configurée pour coller le câble chauffant (1, 11) sur un support, l'isolant thermique (6, 16) et la couche adhésive (7, 17) étant accolés sur les côtés de l'isolant électrique (5, 15) de telle sorte que l'isolant thermique (6, 16) et la couche adhésive (7, 17) enveloppent l'isolant électrique (5, 15) ;
la résistance thermique de l'isolant thermique (6, 16) étant supérieure à celle de la couche adhésive (7, 17) de telle sorte qu'un flux thermique produit par la matrice chauffante (4, 14) est orienté vers la face externe de l'isolant électrique (5, 15) portant la couche adhésive (7, 17) .

2. Câble chauffant (11) selon la revendication 1, **caractérisé par le fait qu'**il comprend en outre un écran thermique (20) disposé entre l'isolant électrique (15) et l'isolant thermique (16), l'écran thermique (20) s'étendant de préférence sur toute la longueur du câble chauffant (11) et s'étendant transversalement sur toute ou partie de la largeur de la face de l'isolant électrique (15) sur laquelle est disposé l'isolant thermique (16).

3. Câble chauffant (11) selon la revendication 2, **caractérisé par le fait que** l'écran thermique (20) est en polyester à faible retrait, polyester stabilisé, complexe polyester non tissé et aluminium, complexe polyester non tissé et polyester, ou matériau de type polyétherimide.

4. Câble chauffant (1, 11) selon l'une des revendications 1 à 3, **caractérisé par le fait que** l'isolant thermique (6, 16) est un polymère de type polyoléfine, fluoropolymère, polymère thermoplastique ou alliage de polymères.

5. Câble chauffant (1, 11) selon l'une des revendications 1 à 3, **caractérisé par le fait que** l'isolant thermique (6, 16) est aussi un isolant électrique.

6. Câble chauffant (1, 11) selon l'une des revendications 1 à 5, **caractérisé par le fait que** la couche adhésive (7, 17) est un adhésif double face appliqué sur la face externe de l'isolant électrique (5, 15) opposée à celle sur laquelle est disposé l'isolant thermique (6, 16).

7. Câble chauffant (1, 11) selon l'une des revendications 1 à 6, **caractérisé par le fait que** la matrice chauffante (4, 14) est une matrice chauffante semi-conductrice à coefficient de température positif.

8. Câble chauffant (1, 11) selon la revendication 7, **caractérisé par le fait que** la matrice chauffante semi-conductrice (4, 14) est réalisée en polymère à base de polyoléfine ou fluoropolymère chargé de noir de carbone ou d'un mélange de noir de carbone et de nanotubes de carbone.

9. Câble chauffant (1, 11) selon l'une des revendications 7 et 8, **caractérisé par le fait que** la matrice chauffante (4, 14) a une résistance électrique qui varie en fonction de la température.

10. Câble chauffant (1, 11) selon l'une des revendications 1 à 9, **caractérisé par le fait qu'**il comprend au moins deux conducteurs métalliques (3, 13) s'étendant parallèlement suivant la direction longitudinale du câble chauffant (1, 11).

11. Câble chauffant (1, 11) selon l'une des revendications 1 à 10, **caractérisé par le fait que** chaque conducteur métallique (3, 13) est un toron en cuivre nickelé.

12. Câble chauffant (1, 11) selon l'une des revendications 1 à 11, **caractérisé par le fait que** l'isolant électrique (5, 15) est réalisé en polymère à base de polyoléfine.

13. Câble chauffant (1, 11) selon l'une des revendications 1 à 12, **caractérisé par le fait qu'**il comprend en outre à chaque extrémité des bornes pour l'alimentation en courant des conducteurs métalliques (3, 13) .

14. Bobine comprenant un câble chauffant (1, 11) selon l'une des revendications 1 à 13 enroulé.

## Patentansprüche

1. Flexibles flaches Heizkabel (1, 11), umfassend
- mindestens zwei metallisches Leiter (3, 13), die sich gemäß der Längsrichtung des Heizkabels (1, 11) erstrecken,
- eine Heizmatrix (4, 14), in der die metallischen Leiter (3, 13) eingebettet sind; und
- eine elektrische Isolierung (5, 15), die die Heizmatrix (4, 14) umgibt, wobei die Heizmatrix (4, 14) flach ist und eine flache obere Seite und eine flache untere Seite aufweist, so dass die elektrische Isolierung (5, 15) eine flache obere Außenseite und eine flache untere Außenseite aufweist,
wobei das Heizkabel **dadurch gekennzeichnet ist, dass** es Folgendes umfasst:
- eine Wärmeisolierung (6, 16), die auf einer der oberen und unteren Außenseite der elektrischen Isolierung (5, 15) gebildet ist; und
- eine haftende Schicht (7, 17), die auf der anderen der oberen und unteren Außenseite der elektrischen Isolierung (5, 15) gebildet ist, wobei die haftende Seite der haftenden Schicht (7, 17) diejenige ist, die derjenigen (18) gegenüber liegt, die auf der elektrischen Isolierung (5, 15) angeordnet und konfiguriert ist, um das Heizkabel (1, 11) auf einen Träger zu kleben, wobei die Wärmeisolierung (6, 16) und die haftende Schicht (7, 17) auf den Seiten der elektrischen Isolierung (5, 15) derart aneinandergefügt sind, dass die Wärmeisolierung (6, 16) und die haftende Schicht (7, 17) die elektrische Isolierung (5, 15) umschließen;
wobei der Wärmewiderstand der Wärmeisolierung (6; 16) höher als derjenige der haftenden Schicht (7, 17) ist, so dass ein Wärmefluss, erzeugt von der Heizmatrix (4, 14), hin zur Außenseite der elektrischen Isolierung (5, 15) gerichtet ist, die die haftende Schicht (7, 17) trägt.

2. Heizkabel (11) nach Anspruch 1, **dadurch gekennzeichnet, dass** es außerdem einen Wärmeschirm (20) umfasst, der zwischen der elektrischen Isolierung (15) und der Wärmeisolierung (16) angeordnet ist, wobei sich der Wärmeschirm (20) vorzugsweise auf der gesamten Länge des Heizkabels (11) erstreckt und sich quer auf der Gesamtheit oder einem Teil der Länge der Seite der elektrischen Isolierung (15) erstreckt, auf der die Wärmeisolierung (16) angeordnet ist.

3. Heizkabel (11) nach Anspruch 2, **dadurch gekennzeichnet, dass** der Wärmeschirm (20) aus Polyester mit geringer Schrumpfung, stabilisiertem Polyester, dem Komplex nicht gewobener Polyester und Aluminium, dem Komplex nicht gewobener Polyester und Polyester oder Material vom Typ Polyeterimide ist.

4. Heizkabel (1, 11) nach einem der Ansprüche 1 bis 3, **dadurch gekennzeichnet, dass** die Wärmeisolierung (6, 16) ein Polymer vom Typ Polyolefin, Fluoropolymer, thermoplasisches Polymer oder einer Legierung von Polymeren ist.

5. Heizkabel (1, 11) nach einem der Ansprüche 1 bis 3, **dadurch gekennzeichnet, dass** die Wärmeisolierung (6, 16) auch eine elektrische Isolierung ist.

6. Heizkabel (1, 11) nach einem der Ansprüche 1 bis 5, **dadurch gekennzeichnet, dass** die haftende Schicht (7, 17) ein doppelseitiger Klebstoff ist, der auf die Außenseite der elektrischen Isolierung (5, 15) gegenüber derjenigen aufgebracht ist, auf der die Wärmeisolierung (6, 16) angeordnet ist.

7. Heizkabel (1, 11) nach einem der Ansprüche 1 bis 6, **dadurch gekennzeichnet, dass** die Heizmatrix (4, 14) eine halbleitende Heizmatrix mit einem positiven Temperaturkoeffizienten ist.

8. Heizkabel (1, 11) nach Anspruch 7, **dadurch gekennzeichnet, dass** die halbleitende Heizmatrix (4, 14) aus Polymer auf der Grundlage von Polyolefin oder Fluorpolymer, geladen mit Ruß oder einer Mischung aus Ruß und Kohlenstoffnanoröhrchen hergestellt ist.

9. Heizkabel (1, 11) nach einem der Ansprüche 7 und 8, **dadurch gekennzeichnet, dass** die Heizmatrix (4, 14) einen elektrischen Widerstand aufweist, der je nach der Temperatur variiert.

10. Heizkabel (1, 11) nach einem der Ansprüche 1 bis 9, **dadurch gekennzeichnet, dass** es mindestens zwei metallische Leiter (3, 13) umfasst, die sich parallel gemäß der Längsrichtung des Heizkabels (1, 11) erstrecken.

11. Heizkabel (1, 11) nach einem der Ansprüche 1 bis 10, **dadurch gekennzeichnet, dass** jeder metallische Leiter (3, 13) eine Litze aus vernickeltem Kupfer ist.

12. Heizkabel (1, 11) nach einem der Ansprüche 1 bis 11, **dadurch gekennzeichnet, dass** die elektrische Isolierung (5, 15) aus Polymer auf der Grunlage von Polyolefin hergestellt ist.

13. Heizkabel (1, 11) nach einem der Ansprüche 1 bis 12, **dadurch gekennzeichnet, dass** es außerdem an jedem Ende Klemmen für die Versorgung der metallischen Leiter (3, 13) mit Strom umfasst.

14. Spule, umfassend ein aufgerolltes Heizkabel (1, 11) nach einem der Ansprüche 1 bis 13.

## Claims

1. A flat, flexible heating cable (1, 11) comprising :
- at least two metal conductors (3, 13) extending along the longitudinal direction of the heating cable (1, 11);
- a heating matrix (4, 14) in which the metal conductors (3, 13) are embedded; and
- an electric insulator (5, 15) surrounding the heating matrix (4, 14), the heating matrix (4, 14) being flat and having a flat upper face and a flat lower face such that the electric insulator (5, 15) has a flat upper outer face and a flat lower outer face;
the heating cable being **characterized in that** it comprises:
- a heat insulator (6, 16) formed on one of the upper and lower outer faces of the electric insulator (5, 15); and
- an adhesive layer (7, 17) formed on the other of the upper and lower outer faces of the electric insulator (5, 15), the adhesive face of the adhesive layer (7, 17) being opposed to that arranged on the electric insulator (5, 15) and configured to bond the heating cable (1, 11) on a support, the heat insulator (6, 16) and the adhesive layer (7, 17) being appended at the sides of the electric insulator (5, 15) such that the heat insulator (6, 16) and the adhesive layer (7, 17) wrap the electric insulator (5, 15);
the heat resistance of the heat insulator (6, 16) being greater than that of the adhesive layer (7, 17) such that a heat flow generated by the heating matrix (4, 14) is directed towards the outer face of the electric insulator (5, 15) carrying the adhesive layer (7, 17).

2. The heating cable (11) according to claim 1, **characterized in that** it further comprises a heat shield (20) arranged between the electric insulator (15) and the heat insulator (16), the heat shield (20) preferably extending on the entire length of the heating cable (11) and transversally extending on all or part of the width of the face of the electric insulator (15) on which the heat insulator (16) is arranged.

3. The heating cable (11) according to claim 2, **characterized in that** the heat shield (20) is made of low-shrinkage polyester, stabilized polyester, aluminum and non-woven polyester complex, polyester and non-woven polyester complex, or polyetherimide-type material.

4. The heating cable (1, 11) according to one of claims 1-3, **characterized in that** the heat insulator (6, 16) is a polymer of the type polyolefin, fluoropolymer, thermoplastic polymer or polymer alloy.

5. The heating cable (1, 11) according to one of claims 1-3, **characterized in that** the heat insulator (6, 16) is also an electric insulator.

6. The heating cable (1, 11) according to one of claims 1-5, **characterized in that** the adhesive layer (7, 17) is a double-sided adhesive applied on the outer face of the electric insulator (5, 15) opposed to that on which the heat insulator (6, 16) is arranged.

7. The heating cable (1, 11) according to one of claims 1-6, **characterized in that** the heating matrix (4, 14) is a semi-conductor heating matrix with positive temperature coefficient.

8. The heating cable (1, 11) according to claim 7, **characterized in that** the semi-conductor heating matrix (4, 14) is made of a polymer based on polyolefin or fluoropolymer filled with carbon black or a mixture of carbon black and carbon nanotubes.

9. The heating cable (1, 11) according to one of claims 7 and 8, **characterized in that** the heating matrix (4, 14) has an electrical resistance which varies according to the temperature.

10. The heating cable (1, 11) according to one of claims 1-9, **characterized in that** it comprises at least two metal conductors (3, 13) extending in parallel along the longitudinal direction of the heating cable (1, 11).

11. The heating cable (1, 11) according to one of claims 1-10, **characterized in that** each metal conductor (3, 13) is a nickel-plated copper strand.

12. The heating cable (1, 11) according to one of claims 1-11, **characterized in that** the electric insulator (5, 15) is made of polyolefin-based polymer.

13. The heating cable (1, 11) according to one of claims 1-12, **characterized in that** it further comprises, at each end, terminals for the power supply of the metal conductors (3, 13).

14. A coil comprising a heating cable (1, 11) according to one of claims 1-13 which is wound.
